# FASCICULE DE BREVET EUROPEEN

(11) **EP 1 858 669 B1**
(45) Date de publication et mention de la délivrance du brevet: **17.12.2008**
(21) Numéro de dépôt: 06726031.5
(22) Date de dépôt: 06.03.2006
(51) Int. Cl.: B24C 5/04, B24C 7/00, B24D 17/00, B05B 7/14, B05B 3/02

(54) **MICRO-PONCEUSE A EFFET DE PONÇAGE PAR DISQUE AIR-ABRASIF**
MIKROSCHLEIFVORRICHTUNG, DIE UNTER VERWENDUNG EINER DRUCKSTRAHLSCHEIBE EINE SCHLEIFWIRKUNG BEREITSTELLT
MICRO-SANDER THAT PROVIDES A SANDING EFFECT USING AN ABRASIVE/AIR DISC

(30) Priorité: 07.03.2005 FR 0502238
(43) Date de publication de la demande: 28.11.2007
(73) Titulaire: Diat, Christian, 44360 Vigneux de Bretagne (FR); Diat, Martine, 44360 Vigneux de Bretagne (FR)
(72) Inventeur: Diat, Christian, 44360 Vigneux de Bretagne (FR); Diat, Martine, 44360 Vigneux de Bretagne (FR)
(74) Mandataire: Michelet, Alain
(86) Numéro de dépôt international: PCT/FR2006/000499
(87) Numéro de publication internationale: WO 2006/095079

(56) Documents cités:
- EP-A- 0 384 873
- DE-A1- 3 834 896
- DE-U1- 9 303 546
- FR-A- 2 643 626
- FR-A- 2 684 900
- FR-A- 2 685 027
- US-A- 2 755 598

## Description

La présente invention concerne une micro-ponceuse pneumatique de ponçage par effet de disque air-abrasif. Les domaines d'application de la présente invention sont : la dermatologie, le nettoyage des fines polychromies et des sculptures très fragiles et tous autres domaines nécessitant le nettoyage le plus fin possible de dépôts micro-pelliculaires.

In y a déjà en dermatologie une méthode d'abrasion de la peau appelée microdermabrasion. C'est une méthode de creusement de la couche superficielle de la peau par un mini-sablage. Cette méthode consiste à projeter à l'aide d'un compresseur de l'air comprimé chargé d'abrasifs sous forme de poudre. Ces poudres abrasives sont en fait des microcristaux de corindon ou d'oxyde d'alumine, fortement angulaires et de granulométrie souvent inférieure à 50 microns. Ces abrasifs sont projetés à des pressions très basses de l'ordre d'environ 1 à 2 bars, au travers d'une petite buse d'environ 1 millimètre de diamètre. L'effet recherché par l'action de ce mini-sablage est d'éliminer la couche pelliculaire de surface de la peau afin de stimuler la production de nouvelles cellules cutanées, afin d'obliger l'épiderme à se régénérer.

Mais les résultats actuels sont très mitigés. Car cette méthode de mini-sablage qui s'apparente aux techniques de décapage des bâtiments encrassés n'a pas pour principe un frottement suffisamment fin et régulier de la peau, puisque le jet tend plutôt à creuser la peau. Ce qui dans le cas du traitement des rides aboutit à une abrasion trop prononcée. Ce qui est le contraire de l'effet recherché.

Dans le domaine de la restauration, est apparu, il y a environ une dizaine d'années, un outil employant le laser, pour décaper les suies et sallisures recouvrant les sculptures fragiles des bâtiments anciens en pierre de taille. Son principe est de vouloir éviter tout creusement ou dégradation du support original lors de l'opération de nettoyage des dépôts de micro-suies et de sallissures. Mais, la controverse sur cet outil provient du fait ; qu'il ne parvient à enlever ces dépôts fortement collés, que par une élévation de température de plusieurs milliers de degrés. Le laser nettoie par un échauffement localisé extrêmement important, afin de transformer en gaz chaque particule de salissures. L'effet de jaunissement caractéristique du nettoyage laser proviendrait d'un roussissement du support surchauffé durant un temps extrêmement bref, puisque l'émission laser est réglée sur la couleur sombre du support. L'émission laser produit également un certain nombre d'ondes de choc mécanique qui se propagent dans le matériau. Le laser de nettoyage se range dans la classe 4, son émission (LEA) est un milliard de fois plus fort que l'émission solaire. Ce qui en fait un outil qui nécessite le recours obligatoire à des ingénieurs spécialisés et rend ainsi délicat l'utilisation du laser.

C'est pour cela que la présente invention veut palier à tous ces inconvénients. Pour cela, elle propose en restauration de monuments, en dermatologie et dans tous autres domaines industriels relevant du ponçage ultrafin, un nouvel outil particulièrement performant, qui est maniable, simple et pratique d'utilisation.

L'outil de la présente invention se présente comme une micro-ponceuse pneumatique. Mais elle nettoie, sans disque abrasif. Le disque de ponçage de papier de verre, de corindon, d'oxyde d'alumine, ou d'autres abrasifs qui équipe une ponceuse classique est remplacé un coussin-d'air comprimé à haute pression qui fait office de disque et qui est chargé de corindon, d'oxyde d'alumine, etc.

Le demandeur rappelle ses travaux de recherche qui font déjà l'objet de brevets à partir des techniques de sablage et de micro-sablage :
- Le sablage consiste a projeter, sous air comprimé, à l'aide d'une buse, du sable sur un support à décaper. Le sablage est une méthode particulièrement corrosive. Pour cela il est connu de remplacer le sable de granulométrie importante, voisine, à 2 millimètres, par de l'abrasif sous forme de poudre de granulométrie voisine de 80 à 100 micromètres. Poudre plus dure et plus fine. Mais de par la très grande fragilité de certains supports et de par les nécessités de rendement des entreprises, malgré la finesse de la poudre, de nombreux problèmes d'abrasion persistent.

C'est pour cela que le demandeur dans ses brevets précédents, notamment les brevets FR- 2 685 027 et FR- 2 684 900, a proposé des solutions techniques nouvelles pour résoudre les problèmes de délicatesse et de rendement du travail. Ces solutions, afin d'atténuer le défaut corrosif du sablage par jet de poudre, tout en gardant *«effet abrasif nécessaire»,* consistent :
1 A rendre les buses de projection rotatives.
2 A utiliser des buses dont les canaux d'accélération sont fins et dont le diamètre est de façon préférentielle situé autour de 1 à 4 millimètres.
3 A utiliser non pas une ou deux buses, mais une multitude de conduits d'accélération de buses (au moins dix).

Le document FR 2685027 décrit un outil pneumatique de nettoyage et de décapage, comportant un disque ou plateau rotatif (24) chargé d'éjecter un mélange d'air comprimé et d'abrasif, ledit disque ou plateau rotatif est entraîné en rotation par des moyens moteurs de type mini-turbine qui sont adaptés pour atteindre de très hautes vitesses, ces très hautes vitesses étant comprises entre 4000 et 12000 tours par minute,
ledit disque ou plateau rotatif comporte plusieurs organes d'éjection realisés en matériau résistant à l'usure de l'éjection dudit abrasif, par exemple de type carbure de tungstène, et disposés de façon droite ou inclinée au sein dudit disque ou plateau rotatif, lesdits organes d'éjection étant munis d'un ou de plusieurs orifices d'éjection chargés d'éjecter ledit mélange air comprimé - abrasif, lesdits orifices d'éjection s'étendant droits ou inclinés, et pour au moins une partie de leur épaisseur dans ledit ou lesdits organes d'éjection et qui
comporte un conduit d'alimentation constituant une buse d'accélération du mélange air - abrasif commune à tous lesdits orifices d'éjection, ladite buse d'accélération étant rotative ou non rotative,
cela pour pouvoir travailler au plus près de la surface à traiter, et pour obtenir, par exemple au moyen d'une poudre abrasive fine dont la granulométrie est comprise entre 1 et 200 µm, calibrée par plage de 10 micromètres, un ponçage par effet de disque/coussin air - abrasif.

Même si on obtenait généralement un très bon résultat, dans de nombreux domaines d'application, les nombreux essais réalisés par le demandeur ont montré que sa technique était encore perfectible notamment au niveau de la poussière trop abondante, et de la finesse dans l'abrasion.

Les brevets précédents du demandeur oblige pour augmenter le rendement à augmenter le nombre de buses et par conséquent le volume d'air et d'abrasifs. Ce qui provoque une poussière importante et oblige à s'orienter vers des matériels d'aspiration très lourds et peu maniable. En effet, à partir d'un certain volume d'air projeté, le problème des poussières devient complexe et nécessite l'utilisation de moyens d'aspiration lourds et encombrants. Ce qui ne permet ni maniabilité, ni un travail de haute précision dans la finesse de décapage.

La finesse la plus extrême est indispensable pour décaper par frottement superficiel la peau de façon efficace mais sans attaque trop profonde de celle-ci et pour raviver les couleurs des patines des polychromies totalement ternies. Or, pour obtenir ces résultats la solution évidente serait de diminuer la pression de projection. De même que pour diminuer la poussière, la solution évidente consiste à diminuer le volume d'abrasif projeté. Mais, ces moyens n'ont pas donné satisfaction. La technologie revendiquée dans les brevets précédents du demandeur ne permet pas d'obtenir les nouveaux résultats recherchés.

De plus, avec les brevets précédents du demandeur il devenait difficile d'utiliser des conduits d'accélération de diamètre inférieur à 1 millimètre. De même, il devenait difficile d'entraîner un dispositif d'une multitude de buses à plus de 500 tours par minute. Egalement, le poids d'un matériel doté de nombreuses buses, oblige à recourir à un bras articulé porte-charge pour travailler, surtout lorsque l'on alourdit ce dispositif, par un matériel d'aspiration des poussières.

La présente invention a pour objectif de palier à tous ces inconvénients et aux inconvénients des procédés actuels de décapage qui sont sur le marché. Notamment dans le domaine de la microdermabrasion et dans tous autres domaines industriels relevant du ponçage ultrafin.

La présente invention permet de fabriquer un outil manuel. Cet outil se manie comme une micro-ponceuse pneumatique. Le travail de ponçage se fait presque par contact, à quelques millimètres de la surface à décaper. Ce nouvel outil agit comme une micro-ponceuse pneumatique, dont le disque abrasif serait remplacé par un coussin d'air à haute pression, dans lequel tournoie un abrasif projeté. Le travail de ponçage ne se fait plus par le contact d'un disque d'abrasif, comme avec une ponceuse, mais par le contact d'un disque d'air comprimé à haute pression chargé d'abrasif.

L'invention concerne un outil pneumatique selon la revendication 1 et le procédé de son fonctionnement selon la revendication 13.

Les très hautes vitesses de rotation du plateau ou disque sont obtenues à l'aide d'une mini-turbine de type moteur pneumatique.

L'axe de rotation du disque ou plateau fait office de canal d'accélération de buse. Mais, en plus, les fonctions accélération et éjection de cette buse sont dissociée en deux parties. Le canal d'accélération de buse est commun à tous les orifices d'éjection, de type trous ou fentes. Il débouche sur un cône brise jet chargé d'éclater le jet d'air comprimé et d'abrasifs à la sortie du canal d'accélération de la buse afin d'orienter le flux air abrasif vers des orifices d'éjections, de type trous ou fentes. Ces organes d'éjections peuvent n'être plus que de simples trous ou fentes percés dans des rondelles ou des plaquettes en carbure de tungstène. N'assurant plus principalement que la fonction d'éjection, ces organes, peuvent, être ainsi, excessivement fins et inférieurs à 400 micromètres de diamètre, voir même, inférieurs à 100 micromètres, tout en évitant tout risque de colmatage. Ces organes d'éjection qui peuvent se présenter sous forme de rondelles ou de plaquettes sont insérées dans un disque ou plateau. Ce disque ou plateau, délesté du poids et de l'encombrement de buses, peut ainsi être entraîné en rotation à de très hautes vitesses. Ces vitesses rotatives obtenues à l'aide d'une mini-turbine pneumatique sont allant de 4000 à 12.000 tours par minute. Ce qui autorise de par toutes ces caractéristiques, de pouvoir travailler si besoin, à haute pression. C'est-à-dire à plus de 5 ou 7 bars de pression.

De par ses particularités de faible poids et encombrement et de par ses qualités de surfaçage par effet de ponçage sur coussin d'air chargé de poudre abrasive, cet outil manuel permet de poncer des supports particulièrement délicats comme l'épiderme de peau, les fines polychromies, les sculptures très fragiles et tous types de supports plus ou moins fragiles. L'outil peut également être directement adapté sur un bras de robot industriel et assurer de façon automatique des travaux comme le ponçage avion et automobile.

Ce nouvel outil permet surtout un travail susceptible de répondre le plus possible aux exigences de la Chartre de Venise (1964) qui stipule expressement que les interventions de restaurations doivent tenir compte des principes déontologiques qui sont: intervention minimale en respectant le maximum les matériaux originaux ; stabilité et réversibilité des produits de restauration ; rendu de la lisibilité de l'oeuvre.

Dans le même ordre d'idée, on peut comprendre que l'outil selon l'invention est fait pour assurer un décapage très superficiel de la première couche de peau, sans creusement , permettant ainsi, à l'épiderme de se régénérer.

La mise au point du procédé de la présente invention est partie des observations suivantes :
- Les brevets précédents du demandeur comportent des limites. Il n'est pas possible tout en projetant un abrasif, de pouvoir entraîner en rotation à plus de 500 tours par minute, une multitude de buses. Il n'est pas possible non plus d'utiliser des diamètres de buses inférieurs à 800 micromètres, sans obstruer rapidement les buses. Des problèmes de poids d'ensemble et de poussières se posent également.

Or, pour obtenir des résultats plus qualitatifs et diminuer fortement le volume de poussière, le demandeur a orienté ses travaux de recherche sur le fait d'utiliser des sections de buses de plus en plus fines, pouvant même être inférieures à 400 micromètres.

La présente invention propose pour limiter au maximum l'émission de poussière et augmenter la qualité de décapage, d'utiliser des orifices d'échappements les plus fin possible. Ces orifices pouvant même être inférieurs à 400 micromètres. Voir encore plus fin, dans certains cas, cette finesse peut aller jusqu'à 10 micromètres.

Parallèlement, pour compenser cette très grande finesse des sections de buse, les recherches du demandeur l'ont encouragé à vouloir entraîner le plateau qui portait les buses à des vitesses supérieures à 500 tours par minute, afin de tourner à de très hautes vitesses, plus de 1000 tours par minute et même à des vitesses de l'ordre de 2000, 5000, 10.000, 20.000, voir plus de 30.000 tours par minute. Mais pour atteindre des vitesses aussi rapides, l'ensemble du dispositif, des brevets précédents du demandeur, ne le permettait pas.

Ainsi, pour éviter le colmatage avec des buses aussi fines et tourner à de très hautes vitesses, le principe de l'invention propose de dissocier en deux les fonctions accélération et éjection de la buse. Ce principe permet d'utiliser des orifices d'éjection, de type trous ou fentes, extrêmement fins, pouvant même être inférieurs à 400 micromètres de diamètre, pouvant atteindre 100 micromètres, voir moins, sans colmatage dans le canal de buse.

En dissociant en deux fonctions séparées, la buse, tous les orifices d'éjection, ont leur canal d'accélération en commun. Le canal d'accélération de toutes les buses étant commun et placé au centre de l'outil, il sert parallèlement, d'axe de rotation du disque ou plateau. Placé au centre, il débouche sur un cône brise jet. Ce cône est chargé d'éclater le jet d'air comprimé et d'abrasifs à la sortie du canal d'accélération de la buse, afin d'orienter le flux air abrasif vers les orifices d'éjections. Ces orifices d'éjections percés dans un organe en carbure de tungstène peuvent n'être plus que de simples trous ou fentes. Lesquelles pièces en carbure de tungstène munies desdits orifices d'éjections, sont emboîtées dans un disque ou plateau.

Ce disque ou plateau, délesté du poids et de l'encombrement de nombreuses buses, peut ainsi être entraîné à de très hautes vitesses de rotation. C'est-à-dire à des vitesses entre 4.000 et 12.000 tours par minute.

La première partie de la buse qui a la fonction d'accélération est disposée en amont. C'est un canal d'accélération commun à tous les orifices d'éjections. C'est un conduit classique de buse d'environ 2 à 4 millimètres. C'est ce principe qui permet de supprimer les buses placées dans le disque rotatif et de les remplacer par des rondelles ou des plaquettes en carbure de tungstène de faible épaisseur percées de simples trous ou fentes. C'est cela qui autorise des vitesses de rotation très élevées. Il permet aussi d'utiliser des diamètres d'éjection les plus fins possibles, jusqu'à 10 micromètres, sans colmatage dans le canal d'accélération de la buse.

Conséquence, la présente invention permet, contrairement à tous les autres procédés, de pouvoir travailler à haute pression.

Du fait du très faible volume d'air projeté la présente invention permet aussi de ne plus pratiquement faire de poussière. Avec ce principe, la consommation d'air et le volume de poussières diminue dans des proportions très importantes. En effet, 24 buses de 1 millimètre consomment à 7 bars plus de 2000 litres d'air par minute. Avec des rondelles ou plaquettes en carbure de tungstène percées de trous de 200 micromètres, la consommation d'air pour 24 orifices d'éjection n'est plus que de 70 litres par minute à 7 bars. A l'inverse, ce principe de très faible consommation d'air, permet de doubler ou de tripler, le volume d'abrasif projetée par litre d'air. La présente invention permet donc de projeter beaucoup plus d'abrasif avec infiniment moins d'air. Et donc par la très grande vitesse de rotation du disque, de gagner en efficacité, surtout lorsque l'on augmente la pression et que l'on travaille au plus près du support à décaper.

Avec des vitesses de rotation importantes et des orifices d'éjections très fins, de 500 micromètres, voir moins, de nouvelles caractéristiques apparaissent. En travaillant à quelques millimètres de la zone à traiter, il se forme un coussin d'air qui agit comme un disque dans lequel flotte l'abrasif projeté. La pression peut être fortement augmentée, car ce n'est plus le jet de buse qui décape, mais le coussin d'air abrasif. Ce principe qui concentre force, finesse et souplesse permet un décapage parfait, sur la peau, sur de fines polychromies, ou sur tout autre support.

Pour alimenter en abrasif l'outil, différents procédés seront utilisés :
- Le mode d'aspiration par venturi sera souvent préconisé, pour sa capacité à diluer au mieux le mélange air poudre. Le principe supplémentaire étant aussi d'utiliser des poudres de granulométrie fortement bien calibrée par plages de 10 micromètres par exemple.
- Dans un autre cas, l'abrasif sera placé dans une mini cuve sous pression adaptée directement sur l'outil ou à proximité très immédiate de l'opérateur. Cette mini cuve sera équipée de moyen de réglage permettant l'ouverture et la fermeture de l'écoulement de l'abrasif. Elle sera équipée dans la partie écoulement d'un petit tube flexible souple facile à resserrer, pour permettre un dosage très fin et très précis au gramme près de la poudre. Ce petit tube flexible qui est très souple sous l'effet de l'air comprimé fera aussi office de vibreur, pour faciliter l'écoulement de l'abrasif. Cette mini cuve pouvant être équipée d'un petit vérin pneumatique ou d'une buse de soufflage pour purger de façon séquentielle la zone d'écoulement.

Pour les travaux les plus fins, l'ensemble du dispositif passe par une armoire de pilotage. Une vanne à deux voies dans l'armoire permet de faire circuler l'air comprimé sans abrasif de façon constante. L'outil est équipé d'un bouton pour actionner la sortie de l'abrasif de la cuve. Ce qui permet à partir de l'outil de fermer l'arrivée de l'abrasif de façon séquentielle et de travailler par séquence temporisées de l'arrivée de la poudre. Ce principe permet en outre, la purge constante des canaux durant le travail. Un système peut-être installé dans l'armoire de pilotage afin de fermer automatiquement par séquence de quelques secondes, ce clapet de sortie de l'abrasif. Ainsi, seul de l'air comprimé circule dans le dispositif, hormis durant certaines fractions de secondes, ou de l'abrasif se mélange au coussin d'air à haute pression.

Le disque rotatif de faible épaisseur peut être en téflon, d'environ 1 centimètre vissé dans un carter conique en aluminium, en acier ou en téflon. Le diamètre de ce disque ou plateau peut être de 20 millimètres et aller jusqu'à 250 millimètres. Pour les travaux de bâtiments (Tags, graffitis, sculptures), ce disque à un diamètre moyen de 110 à 250 millimètres. Pour les travaux dans l'industrie, ce disque à un diamètre moyen de 80 à 140 millimètres. Pour la microdermabrasion ce disque à un diamètre moyen de 25 à 50 millimètres.

Dans ces disques, sont usiné plusieurs alésages permettant d'insérer des rondelles ou des plaquettes en carbure de tungstène. En moyenne il y a de 2 à 10 rondelles ou plaquettes sur chaque disque. Chaque rondelle ou plaquette est percée de plusieurs trous ou fentes. Le nombre de trous ou de fentes est de 2 à 4, mais peut-être plus important. Les rondelles font en moyenne 12 millimètres de diamètre. Les plaquettes font en moyenne 12 millimètres de longueur pour 10 millimètres de largeur. Mais ces dimensions ne sont pas limitatives.

L'épaisseur de chaque organe d'éjection est en moyenne de 2 à 3 millimètres. Mais cette épaisseur peut aussi être supérieure à 3 millimètres. Le diamètre de chaque trou percé dans l'organe d'éjection en carbure de tungstène est de façon préférentielle de 500 microns. Mais ce diamètre peut-être aussi plus important jusqu'à 1 à 2 millimètres ou plus fin, jusqu'à 10 micromètres. Il est possible également de remplacer les trous d'éjection, par des fentes, qui seront par principe, plus longues que larges. Et pour utiliser des fentes extrêmement fines de l'ordre de moins de cent micromètres, les rondelles ou plaquettes en carbure de tungstène dits organes d'éjections, ne seront plus usinées, mais deux moitiés, seront assemblées dans un ensemble en carbure de tungstène plus grand.

Le principe de l'invention fait que les conduits d'accélération de chaque orifice d'éjection sont regroupés en un canal commun. Le diamètre de ce conduit commun à tous les orifices d'éjection qui est aussi de façon avantageuse, l'axe de rotation du disque est de façon préférentiel compris entre 2 et 4 millimètres. Mais il peut être aussi comme tous les canaux de buse, compris entre 1 et 8 millimètres.

En dissociant les fonctions des buses en deux parties, la présente invention permet d'alléger grandement le dispositif, qui devient un outil manuel facilement maniable, comme une micro ponceuse. Les parties très lourdes de toutes les buses sont remplacées par un seul conduit de buse commun à tous les orifices d'éjection. Le disque peut-être ainsi être moins volumineux. Diminué de l'épaisseur des conduits d'accélération des buses et du poids des buses, ce principe autorise ainsi à entraîner le disque ou plateau rotatif à des vitesses très élevées, de plus de 500 tours par minute, sans vibrations excessives, ni blocage du dispositif.

De par ce principe, l'arbre du moteur pneumatique ou axe de rotation qui transmet la rotation au disque ou plateau , peut, s'il est percé dans le sens de sa longueur avoir une double fonction et faire office de canal commun de buse permettant d'accélérer le mélange air-abrasif. La réalisation de l'outil de l'invention se fait ainsi avantageusement à partir d'une pièce d'adaptation de renvoi d'angle d'un moteur pneumatique. Pièce dans laquelle, l'axe central du renvoi d'angle est percé dans le sens de sa longueur. Il sert ainsi de conduit d'accélération commun à tous les orifices d'échappement et d'axe de rotation du disque ou plateau.

Aussi, avantageusement, la buse qui est déjà équipée de deux roulements étanches, en l'équipant de 5 fines palettes, peut avoir une double fonction : buse et rotor. Et en ajoutant des flasques et un cylindre double, l'ensemble devient un moteur, pouvant entraîner directement en rotation le plateau. La buse de l'outil en étant dans l'axe et de diamètre fin d'environ 3 millimètres peut-être en même temps l'arbre du moteur. Ou dans le cas d'un moteur à renvoi d'angle, la buse, en étant dans l'axe et de diamètre fin d'environ 3 millimètres, peut servir aussi d'arbre du renvoi d'angle d'un moteur pneumatique.

Bien que le problème de l'émission de poussières soit avec la présente invention devenu, de par la très faible consommation d'air, un problème réellement secondaire, l'outil peut être équipé d'un système intégré d'aspiration des poussières. Le disque de projection peut-être équipé en périphérie de palettes d'aube centrifuge en plastique ou en aluminium directement relié à un petit sac aspirateur ou relié à une deuxième source d'aspiration plus lointaine, de type aspirateur centrifuge industriel.

Une autre solution consiste à insuffler de l'air comprimé à grande vitesse à travers un interstice annulaire de très faible largeur situé directement sur l'outil de projection, afin par accélération de la vitesse de l'air dans le carter de projection, d'aspirer les poussières produites. L'air comprimé poussé dans ce fin interstice annulaire pourra même provenir avantageusement de l'échappement du moteur pneumatique qui assure la rotation du disque ou plateau.

A partir d'une buse de sablage, l'invention a les particularité suivantes : les fonctions accélération et éjection de cette buse sont dissociées en deux parties. Ce qui permet sans colmatage, dans le long conduit d'accélération de la buse, d'utiliser simplement à la sortie, des organes d'éjection, de type trous ou fentes excessivements fins, pouvant même être inférieurs à 400 micromètres de diamètre. Le canal de buse rotatif ou non est commun à tous les orifices d'éjection, il débouche sur un cône brise-jet chargé d'éclater le mélange air-poudre afin de l'orienter vers ces organes d'éjections, de type trous ou fentes. Ces organes sont disposés en plus ou moins grand nombre dans un disque ou plateau et en ce que ledit disque ou plateau est entraîné en rotation de préférence par des moyens moteurs de type mini-turbine, à de très hautes vitesses, ces vitesses sont entre 4.000 et 12.000 tours par minute.

Ces caractéristiques permettent un travail à haute pression. De par son faible poids, encombrement et de par sa maniabilité, l'outil peut également être directement adapté sur un bras de robot industriel et assurer des travaux comme le ponçage de carlingues d'avions et de carrosseries automobile.

La présente invention concerne un outil pneumatique, qui décapage par effet de coussin d'air chargé de poudre abrasive. Cet outil manuel permet de poncer des supports particulièrement délicats comme l'épiderme de peau, les fines polychromies, les sculptures très fragiles et tous types de supports plus ou moins fragiles.

Le jet de la buse de projection d'air comprimé et de poudre abrasive est éclaté par un cône brise-jet ; celui-ci est chargé de modifier l'angle de sortie du jet sortant du canal d'accélération de la buse pour l'orienter vers les organes d'éjections, de type trous ou fentes qui sont situés dans le disque ou plateau rotatif.

Selon des modes de réalisations préférentiels de l'outil de l'invention, on a recours en outre à l'une et/ou à l'autre des dispositions suivantes :
- Les multiples trous ou fentes d'éjection de la poudre abrasive sont ménagés avantageusement par perçage, droit ou incliné et dans un matériau résistant à l'usure de l'éjection de l'abrasif, comme l'est par exemple, le carbure de tungstène ; l'épaisseur de chaque rondelle ou plaquette est comprise entre 1 et 5 millimètres, et ladite ou lesdites rondelles sont fixées en plus ou moins grand nombre, de façon droite ou légèrement inclinée sur le disque ou plateau qui ferme la buse ;
- le disque ou plateau qui contient les rondelles ou les plaquettes percés de fins orifices est entraîné à des très haute vitesse de rotation ;
- les trous d'éjections dans les rondelles ou les plaquettes sont d'un diamètre fin, compris entre 10 micromètres et 4 millimètres ;
- les fentes percées dans les plaquettes sont d'une longueur de plusieurs millimètres ou dizaines de millimètres et d'une largeur fine comprise entre 10 micromètres et 4 millimètres;
- la quantité de rondelles ou de plaquettes insérées dans le disque en Téflon est multiple, le nombre d'orifices d'éjection, percés dans ces organes en matériau résistant à l'usure de l'abrasion, aussi.
- l'épaisseur des rondelles ou des plaquettes est comprise entre 1 millimètre et 5 millimètres ;
- le disque ou plateau (24) est sur toute sa surface, l'organe d'éjection de faible épaisseur, en matériau résistant à l'usure de l'abrasion, et percé de multiples orifices d'éjection très fins ;
- le disque ou plateau qui supporte les rondelles ou plaquettes à un diamètre compris entre 4 millimètres et 250 millimètres ;
- le disque ou plateau est équipé d'une rondelle en feutre ou caoutchouc chargée d'amortir le contact de l'outil sur le support à poncer en cas de travail par contact ou au plus près ;
- les parties fixe d'arrivée du mélange air-abrasif et les parties rotatives sont montées au sein d'un carter, lequel carter est vissé sur un moteur ou un outil manuel de type ponceuse ou meuleuse pneumatique ;
- l'axe central d'un moteur pneumatique à renvoi d'angle ou d'un moteur pneumatique est utilisé comme buse ou comme canal étroit de passage d'air comprimé et d'abrasif de granulométrie inférieure à 200 micromètres ;
- l'outil pneumatique comporte un diffuseur de poudre abrasive qui permet de limiter au gramme près le débit de poudre, celui-ci se présente sous la forme d'une mini-cuve d'abrasifs, ladite mini-cuve est équipée dans la partie écoulement d'un petit tube flexible souple facile à resserrer, pour permettre un dosage très fin et très précis au gramme près de la poudre. Ce petit tube flexible qui est très souple sous l'effet de l'air comprimé fera office de vibreur, pour faciliter l'écoulement de l'abrasif. Cette mini cuve pouvant être équipée d'un petit vérin pneumatique ou d'une buse de soufflage pour purger de façon séquentielle la zone d'écoulement ;
- Un bouton de commande situé sur l'outil permet d'ouvrir et de fermer automatiquement l'arrivée de l'abrasif, ce qui permet de fractionner de façon séquentielle, cette arrivée de l'abrasif et de faire circuler durant tout le reste du temps simplement de l'air, dans les canalisations et les orifices d'éjections, pour les purger.
- l'axe de rotation du disque qui fait office en son centre de conduit d'accélération de buse et qui est déjà équipée sur sa face extérieure de deux roulements étanches sert directement de moteur pneumatique, la buse servira en sa face externe de rotor et sera équipée de 5 fines palettes, d'une flasque avant et d'une flasque arrière, l'ensemble sera équipé d'un cylindre double paroi percée de plusieurs trous permettant le passage d'un air comprimé sec et propre venant d'un compresseur pneumatique et servant à faire tourner la partie rotative de l'outil ;
- l'outil comporte un système d'aspiration agissant à proximité de la tête de travail pour aspirer les résidus dans l'espace annulaire séparant cette dernière de la paroi du pistolet, vers une gaine d'évacuation, ledit système d'aspiration comportant des moyens insuffler de l'air comprimé à grande vitesse au travers d'un interstice annulaire de faible largeur, situé directement sur l'outil de projection, afin d'aspirer les poussières ; l'air comprimé insufflé par l'espace annulaire pour aspirer les poussières produites peut avantageusement provenir de l'échappement du moteur pneumatique ;
- la poudre utilisée est comprise entre 1 et 200 micromètres et cette granulométrie est fortement bien calibrée par plages de 10 microns ;
- L'extrême finesse des orifices de projection est obtenu par assemblage de deux demi rondelles ou plaquettes en carbure de tungstène ;
- le disque est équipé de moyens comme un mandrin auto-serrant permettant de pouvoir fixer ou retirer rapidement le disque ou le plateau pour le changer et adapter ainsi différents types de disque ou plateau, de diamètre plus ou moins grands et ayant des orifices d'éjection plus ou moins fins.
- le disque ou plateau est aussi équipé en son centre ou en périphérie d'un excentrique chargé d'exercer un mouvement automatique permettant à l'outil durant le travail de décapage, de glisser sur le support à poncer ;

Le dispositif de l'invention comprend en amont un compresseur qui fournit un air comprimé sec et propre. La pression de travail fournit par le compresseur est comprise entre 1 et 10 bars. Pour certains types de travaux, de par les caractéristiques de la présente invention, cette pression pourra même être supérieur à 10 bars. Pouvant être même de 20 ou 25 bars pour des supports durs ou assez durs.

D'autres caractéristiques et avantages de l'invention apparaîtront de la description de différents modes de réalisation, donnés uniquement à titre d'exemple, et représentés dans les dessins annexés dans lesquels :
- la figure 1 est une vue générale, en perspective, de l'outil de ponçage ;
- la figure 2 est une vue en face d'un disque ou plateau de projection muni de trous d'éjections et de plaquettes en carbure de tungstène ;
- la figure 3 est une vue en coupe, schématique, de l'outil de ponçage ;
- la figure 4 est une vue en coupe d'une mini cuve d'abrasif pouvant équiper l'outil de ponçage ;
- la figure 5 est une vue de côté d'un outil pour le nettoyage des polychromies;
- la figure 6 est une vue de face du disque de nettoyage équipant l'outil de la figure 5 ;
- la figure 7 est une rondelle de carbure de tungstène percée de multiples trous, vue de face et vue en coupe ;
- la figure 8 est une vue en perspective d'un outil pour le ponçage de la peau ;
- la figure 9 est une vue en perspective d'un buse équipée de palettes pour la rotation ;
- la figure 10 représente une vue en coupe d'un ensemble moteur - partie rotative de l'outil de ponçage, et son équipement pour l'évacuation de l'air comprimé du moteur qui sert également à l'aspiration des poussières produites par le nettoyage ;
- la figure 11 est une vue générale en perspective, du côté de sa surface interne, d'un disque ou plateau en Téflon usiné pour recevoir des organes d'éjections en carbure de tungstène, et de la vue du dit organe d'éjection sous forme de plaquette à emboîter dans l'usinage du disque, ainsi que le positionnement de deux organes emboîtés dans leur rainure, les trous qui apparaissent dans la cavité en Téflon usinée n'ont aucune fonction, hormis, celle de rendre invisible les organes d'éjection du côté de la face extérieure du disque ou plateau rotatif ;
- la figure 12 est une vue en coupe du plateau de projection selon la figure 11, convenablement monté sur son support.

L'outil de décapage selon l'invention et la figure 1 à 3, comporte un carter 17 dans lequel se trouve principalement un corps de révolution 2, dit axe de rotation du disque ou plateau qui fait office de canal d'accélération commun à tous les orifices d'éjection 10 et 11.

Ce corps de révolution 1, 2 est montée sur un moteur-turbine 28 destinée à entraîner la partie rotative 1 et le plateau ou disque 24 ; ce moteur-turbine 28 forme également poignée de préhension de l'outil pour un opérateur.

Comme observé sur la figure 3, la partie rotative 1 de l'outil, dit axe de rotation du disque ou plateau comprend en son centre un conduit de buse, dit canal d'accélération 4 commun à tous les orifices d'échappement, de types trous 10 et fentes 11 dont - l'extrémité amont est raccordée à une partie fixe 3 d'arrivée d'air sous pression chargé ou non en abrasif, et - l'extrémité aval opposée débouche au niveau d'un espace fermé par un disque ou plateau 24.

Ce disque ou plateau 24 est équipé de plusieurs plaquettes 41 en carbure de tungstène d'une épaisseur de 3 millimètres et percé de plusieurs trous 10 très fins de l'ordre de 500 micromètres.

L'extrémité aval du canal d'accélération 4 débouche sur un cône brise-jet 23 ; ce cône brise-jet 23 s'étend coaxialement audit canal 4 et est situé au centre de la surface interne du disque ou plateau 24.

Le canal d'accélération 4 a une section d'environ 3 millimètres et une longueur de 7 millimètres. Le disque ou plateau 24 a sur la figure 1 un diamètre de 8 centimètres.

Sur la figure 1 le disque ou plateau 24 est percé de nombreuses fentes. Ces orifices d'éjections ont avantageusement une largeur de 300 micromètres pour une longueur de 2 millimètres. Ces fentes 11 sont réparties selon deux lignes, agencées selon une forme générale de X.

Le moteur-turbine à haute vitesse 28 précité est solidarisé au carter 17 par des moyens de vissage 18 (figure 3). Ce moteur-turbine 28 entraîne en rotation le corps de révolution 1 et le disque ou plateau 24 par l'intermédiaire d'un pignon, comme pour un moteur à renvoi d'angle. Le carter 17 comporte des moyens 13 pour recevoir un petit réservoir à abrasif, mini cuve 5.

De manière générale; pour le décapage de l'épiderme, l'utilisation de ce petit réservoir à abrasif, mini cuve 5 permet une stérilisation de l'abrasif. Ces mini cuves à poudre sont sous forme de petits flacons.

L'abrasif peut-être calibré dans des plages granulométriques de 10 micromètres. Par exemple, les mini cuves 5 peuvent être utilisées par catégories de plage à granulométrie précise : par exemple, un flacon de poudre comprise entre 10 et 20 micromètres, etc...

Comme sur la figure 8, la mini cuve 5 est disposée directement sur le pistolet par vissage, permettant son remplacement rapide une fois vide ; de manière alternative, cette mini-cuve 5 peut être déporté à proximité immédiate de l'opérateur ou commandée à plus grande distance à partir d'une armoire de pilotage.

Cette mini cuve 5 comme sur la figure 4 contient de la poudre abrasive.

La poudre contenue dans la mini-cuve 5 descent par gravité par un conduit 20 dans lequel se trouve un embout plastique creux 21 ; une arrivée d'air comprimé 14 met la cuve sous pression ; ce qui favorise l'écoulement de la poudre au travers du conduit 20 ; lorsque l'air comprimé passe en dessous, il se mélange avec un peu de poudre abrasive.

Un petit vérin pneumatique 15 est également prévu pour éviter un colmatage dudit tube plastique 21, pour de façon séquentielle manoeuvrer en translation une tige 37 située au niveau du tube plastique 21, pour le déboucher, si besoin.

En référence à ces dessins :

En pratique, en appuyant sur la manette (9), l'air comprimé arrive par l'embout (26) dans le moteur (28), qui provoque alors l'entraînement de l'axe de rotation 1 qui entraîne en rotation le disque ou plateau 24.

L'ouverture d'un bouton (19), permet de régler l'ouverture ou la fermeture de l'arrivée d'air comprimé dans l'outil, et par conséquent le débit d'air projeté. L'air comprimé arrive directement du compresseur dans le pistolet par l'embout (3). L'air comprimé arrive donc dans le pistolet de ponçage par l'embout (3) non chargé en abrasifs.

Lorsque la mini-cuve est sur l'outil, en ouvrant le bouton (12) l'abrasif contenu dans la cuve (5) descend en passant dans le canal (20). En intervenant sur ce bouton (12) on régule le volume d'abrasif qui arrive, ce qui permet de moduler au gramme près le dosage le dosage d'abrasifs dans l'air comprimé. Ceci est en particulier possible par le fait que l'écoulement de l'abrasif se fait au travers du petit conduit en plastique souple et creux 21, flottant et vibrant au niveau du canal 20. Le petit tube (21) peut donc être resserré par la vis (12) jusqu'au réglage le plus fin possible ; cela permet aussi en fermant complètement la vis (12) de purger à tous moments les conduits en ne laissant circuler dans le canal (4) et les orifices d'éjections 10 et 11 que de l'air sec et propre venant de l'embout (3).

Le mélange air sous pression/particules abrasives est ensuite accéléré tout au long du canal d'accélération 4 jusqu'à aboutir dans l'espace fermé, où le cône brise-jet 23 assure son orientation vers les orifices d'éjections, simples trous 10 ou fentes 11. Ces orifices, lorsqu'il s'agit de trous, ont un diamètre préférentiel de l'ordre de 500 micromètres.

Le disque ou plateau 24, entraîné par la mini-turbine à haute vitesse, tourne à des vitesses nettement supérieures à 500 tours par minute. Les vitesses du disque ou plateau 24 sont entre 4000 et 12000 tours par minute. Les jets d'air comprimés sont ainsi mis en rotation, à la vitesse de celle du disque ou plateau 24 ;

L'appareil s'applique alors le plus souvent à quelques millimètres de la surface à traiter, dès fois presque par contact ; à cette distance, le ponçage se fait comme si la ponceuse disposait d'un disque d'air comprimé dans lequel flotte des poudres abrasives. Lorsque l'opérateur souhaite arrêter son intervention, il lui suffit de fermer d'abord le bouton (12) d'arrivée de particules abrasives, puis le bouton (19), d'arrivée d'air sous pression et enfin de relâcher la manette (9), correspondant à l'arrivée de l'air dans le moteur.

De manière avantageuse, il est possible :
- De diffuser de façon séquentielle uniquement de l'air comprimé dans l'outil, afin de purger plus ou moins régulièrement le canal d'accélération de la buse (4) et les orifices d'éjections (10 et 11) ;
- d'équiper l'outil de vanne pilote sélective pneumatique à commande séparée et fonctionnant éventuellement de façon séquentielle ; dans ce contexte, on emploie par exemple une vanne sélective pneumatique pour l'entrée d'air dans le moteur 28, une vanne sélective pneumatique pour l'entrée d'air par l'embout 3, une vanne pneumatique actionne l'ouverture et la fermeture de la vanne 20 d'abrasif.

La figure 5 montre l'outil de ponçage adapté en particulier pour le traitement des salissures sur les polychromies. Cet outil est similaire à celui décrit ci-dessus en relation avec les figures 1 à 3, et s'en distingue uniquement principalement par le diamètre de son disque ou plateau 24. Ce disque ou plateau 24, représenté en particulier sur la figure 6, a un diamètre de 30 millimètres. Ce disque ou plateau 24, réalisé en matériau de type Téflon comporte deux logements traversants cylindriques au sein de chacun desquels est introduit une rondelle 27, munie d'une pluralité de fentes 11, ici au nombre de quatre. Ces rondelles 27 sont réalisées en carbure de tungstène, pour résister aux efforts provoqués par l'abrasion des particules au moment de leur sortie au travers des orifices 11. Ces rondelles ont un diamètre de 12 millimètres pour une épaisseur de 2 millimètres.

La figure 7 montre une variante de réalisation des rondelles en carbure de tungstène 27, qui sont ici équipées d'une pluralité de trous cylindriques traversants 10 alignés. Ces trous d'éjections 10 ont un diamètre le plus souvent compris entre 10 et 500 micromètres.

De manière générale, les rondelles 27 décrites ci-dessus en relation avec les figures 5 à 7, peuvent être rapportées au sein de plateaux de différents diamètres plus où moins grand. Ce diamètre varie de 4 millimètres à 250 millimètres. Le nombre de rondelles, et le nombre de leurs orifices, sont alors adaptés en plus ou moins grand nombre selon l'effet recherché.

L'outil représenté sur la figure 8 est adapté pour les traitements dermatologique de microdermabrasion. Pour cela, l'outil correspondant se distingue de celui décrit en relation avec les figures 1 à 3 uniquement, par le diamètre du canal d'accélération de buse (4), qui est d'un diamètre de 1 millimètre. Le très faible diamètre de ce canal, qui est aussi l'axe de rotation du disque ou plateau, permet la fabrication d'un outil très peu volumineux. Les orifices d'éjections situés sur le disque sont au nombre de huit et sont d'un diamètre de 300 micromètres.

La figure 9 montre une variante de réalisation portant sur la partie mobile 1 du corps de révolution, qui reforme ici un moteur pneumatique. Dans ce cas, le canal d'accélération 4 de la partie mobile 1 sert de rotor 38, et est équipé de cinq fines palettes 31. Des flasques avant 36 et arrière 35 sont prévues à chacune des extrémités du rotor 38. Ce moteur 38 est encore équipé d'un cylindre double paroi 34 percé de plusieurs ouvertures 30 permettant le passage d'air comprimé sec et propre. L'ensemble sert à entraîner en rotation le disque ou plateau 24, tout en véhiculant en son centre 4, le mélange air-poudre.

La figure 10 montre un principe d'aspiration pour aspirer les légères poussières produites. On observe la présence d'un interstice annulaire 32, de faible largeur, au travers duquel est insufflé de l'air à grande vitesse afin par effet venturi, d'aspirer les poussières. Ce flux d'air provient avantageusement de l'échappement du moteur pneumatique 28.

La réalisation du disque ou plateau 24 est représentée sur les figures 11 et 12. Ce plateau comporte des moyens 40 pour insérer des plaquettes en carbure de tungstène 41. Dans ce cas, le disque ou plateau 24 est réalisé en Téflon, comporte six logements 40, ménagés du côté de sa surface interne. Les logements 40 en question sont de forme générale allongée. Ils s'étendent chacun de manière rayonnée entre le cône-brise jet central 23 et la bordure périphérique du disque ou plateau 24 ; ces logements sont régulièrement répartis autour du cône-brise jet 23. Ces logements 40 en question sont chacun conformés pour recevoir et maintenir une ou plusieurs plaquettes en carbure de tungstène 41, en forme de languette, de plaquette ou de plat. Les logements 40 ont une section constante sur toute leur longueur. Ils sont usinés en forme de T pour recevoir et bloquer les languettes, plaquettes ou plats. Les languettes, plaquettes ou plats 41 sont réalisées en matériau de type carbure de tungstène, et présentent un encombrement correspondant identique à celui de leurs logements 40 pour pouvoir être insérés en force. Ces languettes, ou plats 41, qui sont appelée plaquettes 41 ont une épaisseur de 3 millimètres, une longueur de 12 millimètres et une largeur de 10 millimètres. Elles sont munies d'orifices 10, en forme de trous traversants. Une fois en place au sein de son logement 40, la plaquette 41 invisible côté extérieur est convenablement positionnée de façon à correspondre aux trous 10 " percés dans le disque ou plateau en téflon 24. La fonction de ce principe de perçage du disque ou plateau 24 ne sert qu'à rendre les plaquettes en carbure de tungstène non visible du côté extérieur du disque. En pratique, le plateau 24 en question est monté visée sur la partie rotative 43. L'ensemble du disque ou plateau 24 ainsi configuré, peut équiper tous les outils de l'invention.

Toujours sur la figure 11, le mélange air-poudre sous pression est projeté sur le cône-brise jet 23, qui assure sa répartie sur la surface interne du plateau 24. Le mélange air-poudre arrive ainsi sur les plats 41, et traverse les orifices d'éjection en carbure de tungstène 10 du plateau 24 pour produire la force abrasive de ponçage. Le dit plateau 24 étant parallèlement entraîné en rotation à très haute vitesse.

## Revendications

1. Outil pneumatique de nettoyage et de décapage, comportant un cone brise-jet (23) et un disque ou plateau rotatif (24) chargé d'éjecter un mélange d'air comprimé et d'abrasif après son éclatement sur le cone brise-jet (23),
dans lequel ledit disque ou plateau rotatif (24) est entraîné en rotation par des moyens moteurs de type mini-turbine (28) qui sont adaptés pour atteindre de très hautes vitesses, ces très hautes vitesses étant comprises entre 4000 et 12000 tours par minute,
ledit disque ou plateau rotatif (24) comporte au moins un logement (40) et plusieurs organes d'éjection (27, 41) de faibles épaisseurs, de type rondelle, languette, plaquette ou plat, réalisés en matériau résistant à l'usure de l'éjection dudit abrasif, par exemple de type carbure de tungstène, et disposés de façon droite ou inclinée au sein dudit disque ou plateau rotatif (24), lesdits organes d'éjection (27, 41) étant munis d'un ou de plusieurs orifices d'éjection (10, 11) chargés d'éjecter ledit mélange air comprimé - abrasif, lesdits orifices d'éjection (10, 11) s'étendant droits ou inclinés, et pour au moins une partie de leur épaisseur dans ledit ou lesdits organes d'éjection (27, 41), et qui
comporte un conduit d'alimentation (4) constituant une buse d'accélération du mélange air - abrasif commune à tous lesdits orifices d'éjection (10, 11), ladite buse d'accélération (4) étant rotative ou non rotative,
cela pour pouvoir travailler au plus près de la surface à traiter, et pour obtenir, par exemple au moyen d'une poudre abrasive fine dont la granulométrie est comprise entre 1 et 200 µm, calibrée par plage de 10 micromètres, un ponçage par effet de disque/coussin air - abrasif.

2. Outil pneumatique selon la revendication 1, **caractérisé en ce que** le disque ou plateau rotatif (24) comporte, sur sa face interne, un cône (23) assurant l'orientation du mélange air comprimé/poudre abrasive provenant du conduit d'accélération (4).

3. Outil pneumatique selon l'une quelconque des revendications 1 ou 2, **caractérisé en ce que** le conduit d'accélération de buse (4) présente un diamètre compris entre 1 et 8 mm.

4. Outil pneumatique selon l'une quelconque des revendications 1 à 3, **caractérisé en ce que** les moyens moteurs consistent en une mini-turbine (28), de type pneumatique.

5. Outil pneumatique selon l'une quelconque des revendications 1 à 4, **caractérisé en ce que** l'arbre des moyens moteur (28) ou de son renvoi d'angle est percé dans le sens de la longueur pour faire office de conduit d'accélération de buse (4), afin de remplir une double fonction d'entraînement en rotation et d'accélération du mélange air - abrasif.

6. Outil pneumatique selon l'une quelconque des revendications 1 à 5, **caractérisé en ce que** le ou les organes d'éjection (27, 41) ont une épaisseur comprise entre 100 micromètres et 5 millimètres.

7. Outil pneumatique selon l'une quelconque des revendications 1 à 6, **caractérisé en ce que** les orifices d'éjection (10, 11) sont obtenus par l'assemblage de deux parties en matériau résistant à l'usure de l'éjection, par exemple de type carbure de tungstène.

8. Outil pneumatique selon l'une quelconque des revendications 1 à 7, **caractérisé en ce que** les orifices d'éjection (10) sont en forme de trous, dont le diamètre est compris entre 10 micromètres et 4 millimètres.

9. Outil pneumatique selon l'une quelconque des revendications 1 à 8, **caractérisé en ce que** les orifices d'éjection (11) sont en forme de fentes, d'une largeur comprise entre 10 micromètres et 2 millimètres pour une longueur de 1 millimètre à plusieurs centimètres.

10. Outil pneumatique selon l'une quelconque des revendications 1 à 9, **caractérisé en ce qu'**il comporte un système d'aspiration agissant à proximité de la tête de travail pour aspirer les résidus dans l'espace annulaire séparant cette dernière de la paroi du pistolet, vers une gaine d'évacuation, lequel système d'aspiration comporte - des moyens pour insuffler de l'air comprimé à grande vitesse à travers d'un interstice annulaire (32), de faible largeur, situé directement sur ledit outil et/ou - des aubes en plastique ou en aluminium, montées sur le disque ou plateau (24), directement reliées à un petit sac aspirateur ou à une seconde source d'aspiration plus lointaine, de type aspirateur centrifuge industriel.

11. Outil pneumatique selon l'une quelconque des revendications 1 à 10, **caractérisé en ce que** la buse (1) équipée de deux roulements étanches (22) sert directement de moteur pneumatique, l'épaisseur de ladite buse (1) servant de rotor (38) et étant équipée de cinq fines palettes (31), d'une flasque avant (36) et d'une flasque arrière (37), l'ensemble étant équipé d'un cylindre doubles parois (34) percé de plusieurs ouvertures (30) permettant le passage d'air comprimé sec et propre venant d'un compresseur pneumatique et servant à faire tourner la buse (1) et le disque (24).

12. Outil pneumatique selon l'une quelconque des revendications 1 à 11, **caractérisé en ce que** son disque ou plateau (24) fait un diamètre compris entre 4 millimètres et 250 millimètres.

13. Procédé de fonctionnement d'un outil pneumatique de nettoyage et de décapage par outil selon l'une quelconque des revendications 1 à 12
**caractérisé en ce qu'**il consiste :
- à entraîner en rotation ledit disque ou plateau rotatif (24) à une vitesse entre 4000 et 12000 tours par minute,
- à accélérer ledit mélange air - abrasif sur la longueur du conduit d'alimentation unique (4), formant buse d'accélération,
- à projeter un abrasif de type poudre abrasive dont la granulométrie est comprise entre 1 et 200 µm, calibrée par plage de 10 µm, et
- à projeter le mélange air - abrasif à une pression comprise entre 1 et 25 bars travers desdits orifices d'éjection (10, 11) dont le diamètre est au maximum de 1 à 2 mm, par exemple de l'ordre de 500 µm, pour obtenir un ponçage par effet de disque / coussin air- abrasif, le procédé n'étant pas appliqué au corps humain ou animal.

## Claims

1. A pneumatic tool for cleaning and scraping including a anti-splash cone (23) and a disc or rotary platen (24) intended for ejecting a mixture of compressed air and abrasive after bursting against the anti-splash cone (23),
wherein said disc or rotary platen (24) is driven into rotation by motorised means such as a mini-turbine (28) which are adapted to reach very high speeds, these very high speeds ranging between 4000 and 12000 revolutions per minute,
said disc or rotary platen (24) includes at least one housing (40) and several ejection members (27, 41) of small thicknesses, such as washer, tab, board or flat, made of a material resistant to the wear caused by the ejection of said abrasive, for instance such as tungsten carbide, and arranged along a straight line or tilted within said disc or rotary platen (24), said ejection members (27, 41) being fitted with one or several ejection ports (10, 11) intended for ejecting said mixture of compressed air-abrasive, said ejection ports (10, 11) extending straight or tilted, and for at least one portion of their thickness in said ejection member(s) (27, 41), and
that it includes a supply conduit (4) forming an acceleration nozzle of the mixture of compressed air - abrasive common to all said ejection ports (10, 11), said acceleration nozzle (4) being rotary or not,
this in order to be able to work at closest to the surface to be treated, and to obtain, for instance by means of a thin abrasive powder whereof the size distribution ranges between 1 and 200 µm, calibrated by steps of 10 micrometres, a sanding operation by an disc /air cushion - abrasive effect.

2. A pneumatic tool according to claim 1, **characterised in that** the disc or rotary platen (24) includes, on its internal face, a cone (23) ensuring the orientation of the compressed air/abrasive powder mixture from the acceleration conduit (4).

3. A pneumatic tool according to any of the claims 1 or 2, **characterised in that** the nozzle acceleration duct (4) exhibits a diameter ranging between 1 and 8 mm.

4. A pneumatic tool according to any of the claims 1 to 3, **characterised in that** the motorised means consist of a mini-turbine (28), of pneumatic type.

5. A pneumatic tool according to any of the claims 1 to 4, **characterised in that** the shaft of the motorised means (28) or of its angle transmission is drilled in the direction of the length to act as a nozzle acceleration duct (4), in order to fulfill a double function for driving in rotation and accelerating the air-abrasive mixture.

6. A pneumatic tool according to any of the claims 1 to 5, **characterised in that** the ejection member(s) (27, 41) have a width ranging between 100 micrometres and 5 millimetres.

7. A pneumatic tool according to any of the claims 1 to 6, **characterised in that** the ejection ports (10,11) are obtained by assembling two portions made of material resistant to the wear caused by the ejection, for instance such as tungsten carbide.

8. A pneumatic tool according to any of the claims 1 to 7, **characterised in that** the ejection ports (10) are in the form of holes, whereof the diameter ranges between 10 micrometres and 4 millimetres.

9. A pneumatic tool according to any of the claims 1 to 8, **characterised in that** the ejection ports (11) are in the form of slots, with a width ranging between 10 micrometres and 2 millimetres for a length of 1 millimetre to several centimetres.

10. A pneumatic tool according to any of the claims 1 to 9, **characterised in that** it comprises a suction system operating close to the working head for sucking in the residues in the annulus space separating the latter from the wall of the gun, toward an evacuation conduit, which suction system includes - means for injecting compressed air at high speed through an annular clearance (32), of small width, situated directly on said tool and/or - plastic or aluminium vanes, mounted on the disc or platen (24), connected directly to a small vacuum bag or to a second, more remote suction source, such as an industrial centrifugal vacuum cleaner.

11. A pneumatic tool according to any of the claims 1 to 10, **characterised in that** the nozzle (1) fitted with two watertight bearings (22) is used directly as a pneumatic motor, the thickness of said nozzle (1) acting as a rotor (38) and being fitted with five thin blades (31), with a front flange (36) and a rear flange (37), the assembly being fitted with a double-wall cylinder (34) drilled with several openings (30) letting through the dry and clean compressed air coming from a pneumatic compressor and used for rotating the nozzle (1) and the disc (24).

12. A pneumatic tool according to any of the claims 1 to 11, **characterised in that** its disc or platen (24) exhibits a diameter ranging between 4 millimetres and 250 millimetres.

13. A method for operating a pneumatic tool for cleaning and scraping with a tool according to any of the claims 1 to 12,
**characterised in that** it consists :
- in driving in rotation said disc or rotary platen (24) at a velocity between 4000 and 12000 revolutions per minute,
- in accelerating said air - abrasive mixture over the length of the single supply conduit (4), forming an acceleration nozzle,
- in projecting an abrasive such as an abrasive powder whereof the size distribution ranges between 1 and 200 µm, calibrated by steps of 10 micrometres, and
- in projecting the air - abrasive mixture at a pressure ranging between 1 and 25 bars, via said ejection ports (10, 11) whereof the diameter is at most 1 to 2 mm, for instance of the order of 500 µm, to obtain a sanding operation by disc / air cushion - abrasive effect, the method being not applied to human or animal body.

## Patentansprüche

1. Reinigungs- und Beiz-Druckluftwerkzeug, das einen Strahlreglerkegel (23) und eine Drehscheibe oder Drehplatte (24) aufweist, die ein Gemisch aus Druckluft und Scheuermittel nach seinem Bersten auf dem Strahlreglerkegel (23) auswerfen soll, bei dem die Drehscheibe oder Drehplatte (24) in Drehung von Antriebsmitteln des Typs Miniturbine (28) angetrieben wird, die sehr hohe Drehzahlen erreichen können, wobei diese sehr hohen Drehzahlen zwischen 4.000 und 12.000 Umdrehungen pro Minute liegen,
wobei die Drehscheibe oder Drehplatte (24) mindestens eine Aufnahme (40) und mehrere Auswurforgane (27, 41) mit niedrigen Stärken des Typs Unterlegscheibe, Zunge, Platte oder Flachteil aufweist, die aus einem Werkstoff hergestellt sind, der dem Verschleiß des Auswerfens des Scheuermittels, zum Beispiel des Typs Wolframkarbid standhält, und die gerade oder schräg innerhalb Drehscheibe oder der Drehplatte (24) angeordnet sind, wobei die Auswurforgane (27, 41) mit einer oder mehreren Auswurföffnungen (10, 11) versehen sind, die das Gemisch aus Druckluft und Scheuermittel auswerfen sollen, wobei sich die Auswurfmittel (10, 11) gerade oder schräg und für mindestens einen Teil ihrer Stärke in dem oder den Auswurforganen (27, 41) erstrecken, und das
eine Zuführleitung (4) aufweist, die eine Beschleunigungsdüse des Gemischs aus Luft und Scheuermittel gemeinsam für alle Auswurföffnungen (10, 11) bildet, wobei die Beschleunigungsdüse (4) drehend oder nicht drehend ist,
und das, um möglichst nahe an der zu behandelnden Oberfläche zu arbeiten, und um zum Beispiel mittels eines feinen Scheuerpulvers, dessen Granulometrie zwischen 1 und 200 µm liegt, kalibriert in Bereichen zu 10 Mikrometer, ein Schleifen durch Wirkung Scheibe/Luftkissen-Scheuermittel zu erzielen.

2. Druckluftwerkzeug nach Anspruch 1, **dadurch gekennzeichnet, dass** die Drehscheibe oder Drehplatte (24) auf ihrer Innenseite einen Kegel (23) aufweist, der die Ausrichtung des Gemischs Druckluft/Scheuerpulver, das aus der Beschleunigungsleitung (4) kommt, sicherstellt.

3. Druckluftwerkzeug nach einem der Ansprüche 1 oder 2, **dadurch gekennzeichnet, dass** die Beschleunigungsdüse (4) einen Durchmesser zwischen 1 und 8 Millimeter aufweist.

4. Druckluftwerkzeug nach einem der Ansprüche 1 bis 3, **dadurch gekennzeichnet, dass** die Antriebsmittel aus einer Miniturbine (28) des pneumatischen Typs bestehen.

5. Druckluftwerkzeug nach einem der Ansprüche 1 bis 4, **dadurch gekennzeichnet, dass** die Welle der Antriebsmittel (28) oder ihr Winkelvorgelege in die Längsrichtung durchbohrt ist, um als Düsenbeschleunigungsleitung (4) zu dienen, um eine doppelte Funktion des Antreibens in Drehung und Beschleunigens des Gemischs Luft-Scheuermittel zu erfüllen.

6. Druckluftwerkzeug nach einem der Ansprüche 1 bis 5, **dadurch gekennzeichnet, dass** das oder die Auswurforgane (27, 41) eine Stärke zwischen 100 Mikrometer und 5 Millimeter haben.

7. Druckluftwerkzeug nach einem der Ansprüche 1 bis 6, **dadurch gekennzeichnet, dass** die Auswurföffnungen (10, 11) durch Zusammenbauen von zwei Teilen aus Werkstoff, der dem Verschleiß des Auswerfens standhält, zum Beispiel des Typs Wolframkarbid, erzielt werden.

8. Druckluftwerkzeug nach einem der Ansprüche 1 bis 7, **dadurch gekennzeichnet, dass** die Auswurföffnungen (10) die Form von Löchern haben, deren Durchmesser zwischen 10 Mikrometer und 4 Millimeter liegt.

9. Druckluftwerkzeug nach einem der Ansprüche 1 bis 8, **dadurch gekennzeichnet, dass** die Auswurföffnungen (11) die Form von Schlitzen, eine Breite zwischen 10 Mikrometer und 2 Millimeter für eine Länge von 1 Millimeter bis mehrere Zentimetern haben.

10. Druckluftwerkzeug nach einem der Ansprüche 1 bis 9, **dadurch gekennzeichnet, dass** es ein Ansaugsystem aufweist, das in der Nähe des Arbeitskopfs einwirkt, um die Reste in dem ringförmigen Raum, der diesen Letzteren von der Wand der Pistole trennt, zu einer Ableithülse zu saugen, wobei das Ansaugsystem Mittel aufweist, um Druckluft mit großer Geschwindigkeit durch einen ringförmigen Zwischenraum (32) mit geringer Breite, der sich direkt auf dem Werkzeug befindet, und/oder Schaufeln aus Kunststoff oder Aluminium, die auf die Scheibe oder Platte (24) montiert sind, die direkt mit einem kleinen Staubsaugersack oder einer zweiten weiter entfernten Ansaugquelle des Typs industrieller Zentrifugalstaubsauger verbunden sind, einzublasen.

11. Druckluftwerkzeug nach einem der Ansprüche 1 bis 10, **dadurch gekennzeichnet, dass** die Düse (1), die mit zwei dichten Lagern (22) ausgestattet ist, direkt als Druckluftmotor dient, wobei die Stärke der Düse (1) als Rotor (38) dient und mit fünf feinen Schaufeln (31), einem vorderen Flansch (36) und einem hinteren Flansch (37) ausgestattet ist, wobei die Einheit mit einem doppelwandigen Zylinder (34) ausgestattet ist, der mit mehreren Öffnungen (30) durchbohrt ist, die das Durchgehen trockener und sauberer Druckluft erlauben, die von einem Druckluftkompressor kommt und dazu dient, die Düse (1) und die Scheibe (24) zu drehen.

12. Druckluftwerkzeug nach einem der Ansprüche 1 bis 11, **dadurch gekennzeichnet, dass** seine Scheibe oder seine Platte (24) einen Durchmesser zwischen 4 Millimeter und 250 Millimeter hat.

13. Betriebsverfahren eines Reinigungs- und Beiz-Druckluftwerkzeugs durch Werkzeug nach einem der Ansprüche 1 bis 12, **dadurch gekennzeichnet, dass** es aus Folgendem besteht:
- Antreiben in Drehung der Drehscheibe oder Drehplatte (24) mit einer Drehzahl zwischen 4.000 und 12.000 Umdrehungen pro Minute,
- Beschleunigen des Gemischs Luft-Scheuermittel auf der Länge der einzigen Zuführleitung (4), die eine Beschleunigungsdüse bildet,
- Spritzen eines Scheuermittels des Typs Scheuerpulver, dessen Granulometrie zwischen 1 und 200 µm liegt, kalibriert in Bereichen zu 10 µm, und
- Spritzen des Gemischs Luft-Scheuermittel mit einem Druck zwischen 1 und 25 bar durch die Auswurföffnungen (10, 11), deren Durchmesser maximal 1 bis 2 Millimeter beträgt, zum Beispiel in der Größenordnung von 500 µm, um ein Schleifen durch Effekt von Scheibe/Luftkissen-Scheuermittel zu erzielen, wobei das Verfahren nicht am menschlichen oder tierischen Körper angewandt wird.
